# EUROPÄISCHE PATENTSCHRIFT

(11) **EP 2 881 966 B1**
(45) Veröffentlichungstag und Bekanntmachung des Hinweises auf die Patenterteilung: **22.06.2016**
(21) Anmeldenummer: 14195555.9
(22) Anmeldetag: 01.12.2014
(51) Int. Cl.: H01H 71/12, H01H 71/32, H01H 77/08

(54) **Auslösevorrichtung für ein Schaltgerät und Schaltgerät**
Release device for a switching device and switching device
Dispositif de déclenchement pour un appareil de commutation et appareil de commutation

(30) Priorität: 04.12.2013 DE 102013113455
(43) Veröffentlichungstag der Anmeldung: 10.06.2015
(73) Patentinhaber: Eaton Electrical IP GmbH & Co. KG, 12529 Schönefeld (DE)
(72) Erfinder: Schmitz, Sander, 53721 Siegburg (DE)
(74) Vertreter: Eaton IP Group EMEA

(56) Entgegenhaltungen:
- DE-A1- 3 731 361
- DE-T2- 69 833 465
- US-A- 4 038 618
- US-A- 4 641 117

## Beschreibung

Die Erfindung betrifft eine Auslösevorrichtung für ein Schaltgerät und ein Schaltgerät mit einer derartigen Auslösevorrichtung.

In Auslösevorrichtungen für Schaltgeräte, insbesondere Leistungsschalter, mit elektronisch steuerbaren Auslösern werden in der Regel Magnetauslöser zum Auslösen einer Schlosskette verwendet. Die Auslösung kann durch Bestromen einer Spule des Magnetauslösers erfolgen, deren Magnetfeld das Magnetfeld eines Permanentmagneten entregt, so dass ein hierdurch gehaltener Anker durch eine Feder in eine Auslöseposition gedrückt werden kann. Aufgrund der elektronischen Ansteuerung wird der Magnetauslöser auch als elektronischer oder elektronisch gesteuerter Auslöser (E-Auslöser) bezeichnet.

Um das Einsatzgebiet und die Funktionalität zu erweitern, können Schaltgeräte mit E-Auslösern zusätzlich mit Modulen ausgestattet werden, welche eine Auslösung bei angelegter Spannung durch sogenannte Arbeits(strom)auslöser (A-Auslöser) oder bei abfallender Spannung durch sogenannten Unterspannungsauslöser (U-Auslöser) bewirken. Ein A-Auslöser wird vor allem zur Fernauslösung verwendet, wenn beispielsweise eine Spannungsunterbrechung nicht zu einer automatischen Abschaltung führen soll. Ein U-Auslöser betätigt bei einer zu niedrigen Spannung oder einer Spannungsunterbrechung eine Auslösevorrichtung, um beispielsweise das selbsttätige Wiederanlaufen von Elektromotoren zu verhindern.

Da bei den üblichen Schaltgeräten der Bauraum begrenzt ist, und die mechanische Anbindung des E-Auslösers an den Schaltantrieb bereits einigen Platz benötigt, kann derzeit nur eine sehr begrenzte Anzahl solcher zusätzlichen Module eingesetzt werden, meist sogar nur ein einziges Modul.

Die DE 37 31 361 A1 betrifft eine elektronische Steuerschaltung für eine Unterspannungs-Auslöseeinheit, die mit einer gemeinsamen Betätigungseinrichtung gekoppelt ist, die getrennt für ein Überstrom-Auslösevermögen sorgt. Die elektronischen Schaltungskomponenten für die Unterspannungs-Auslöseeinheit werden durch eine getrennte Schaltkarte getragen, die einteilig mit der Unterspannungs-Auslösespule ausgebildet ist.

Die US 4 038 618 A betrifft einen Leistungsschalter mit einer Halbleiter-Auslösevorrichtung und einer thermischen Auslöseeinrichtung, die empfindlich auf die Lufttemperatur innerhalb des Gehäuses ist und ein Öffnen des Schalters bewirkt, wenn die Lufttemperatur eine vorgegebene Temperatur übersteigt.

Die DE 698 33 465 T2 offenbart einen elektrischen Schaltungsunterbrecher mit einem Unterspannungsrelais und einem Shunt- bzw. Nebenschlussauslösemodul sowie einem Handgriff zum Zurücksetzen des Unterspannungsrelais.

Die US 4 641 117 A betrifft eine elektronische Auslöseeinheit, die eine Fern-Auslöser- und eine Unterspannungs-Auslöser-Funktion besitzt, ohne Beeinträchtigung der Zuverlässigkeit der Auslöseeinheit. Hierzu ist bei einer Ausführungsform der Permanentmagnet einer Flussverschiebungs-Auslöseeinheit durch eine Unterspannungsauslöser-Spule für eine Unterspannungseinrichtung ersetzt, und eine weitere Ausführungsform verwendet die Kombination eines Permanentmagneten mit einer Arbeitsstromauslöser-Spule für die Fern-Auslöser-Funktion.

Aufgabe der vorliegenden Erfindung ist es nun, eine verbesserte Auslösevorrichtung für ein Schaltgerät und ein durch eine solche Auslösevorrichtung verbessertes Schaltgerät vorzuschlagen.

Diese Aufgabe wird durch die Gegenstände der unabhängigen Ansprüche gelöst. Weitere Ausgestaltungen der Erfindung sind Gegenstand der abhängigen Ansprüche.

Ein der vorliegenden Erfindung zugrunde liegender Gedanke besteht darin, in einen E-Auslöser einer Auslösevorrichtung für ein Schaltgerät die Funktion eines A- und/oder eines U-Auslösers zu integrieren. Dies wird erfindungsgemäß dadurch erreicht, dass ein E-Auslöser mit einem Magnetauslöser mit einstellbarer Auslösefunktion ausgestattet wird, und der E-Auslöser von einer elektronischen Auslösesteuerung entsprechend einer gewünschten, d.h. eingestellten Auslösefunktion angesteuert wird. In seiner Grundfunktion kann der E-Auslöser auf eine E-Auslöse-Funktion eingestellt sein. Wird nun die Funktion eines U-Auslösers benötigt, so steuert die Auslösesteuerung den E-Auslöser so an, dass die entsprechende Auslösefunktion des Magnetauslösers auf U-Auslöser eingestellt wird. Die erfindungsgemäße Integration ermöglicht es, den normalerweise für ein A- oder U-Auslöser-Modul benötigten Bauraum für andere Funktionen zu nutzen. Außerdem ermöglicht die elektronische Auslösesteuerung und die einstellbare Auslösefunktion des E-Auslösers einen flexibleren Einsatz, da verschiedene Auslösefunktionen wie ein A- und ein U-Auslöser zusammen mit einem E-Auslöser integriert werden können.

Eine Ausführungsform der Erfindung betrifft eine Auslösevorrichtung für ein Schaltgerät mit einem elektronisch steuerbaren Auslöser, der einen Magnetauslöser mit einstellbarer Auslösefunktion aufweist, und einer elektronischen Auslösesteuerung, die den elektronisch steuerbaren Auslöser abhängig von einer eingestellten Auslösefunktion ansteuert. Die Auslösefunktion kann beispielsweise elektronisch über entsprechende Signale je nach Ausgestaltung des Magnetauslösers auf E-, A- und/oder U-Auslöser eingestellt werden, wodurch die Auslösesteuerung den Magnetauslöser des E-Auslösers auf die gewünschte Funktion einstellt.

Der Magnetauslöser mit einstellbarer Auslösefunktion kann beispielsweise einen Anker, einen Permanentmagneten, eine Feder, eine elektrische Spule und eine Verstelleinheit aufweisen, durch welche die Auslösefunktion eingestellt werden kann.

Die Verstelleinheit kann beispielsweise eine mechanische Vorrichtung aufweisen, mit welcher die aus Anker, Feder, Permanentmagnet und elektrischer Spule bestehende Auslösekette derart eingestellt werden kann, dass entweder der Anker auf den Permanentmagneten in eine Einrastposition gedrückt wird und durch Bestromen der elektrischen Spule das Magnetfeld des Permanentmagneten entregt wird, so dass der Anker von der Feder in eine Auslöseposition gedrückt werden kann, oder der Anker durch Bestromen der elektrischen Spule in der Einrastposition gehalten wird und bei einem Spannungsabfall der an der elektrischen Spule anliegenden Spannung der Anker von der Feder in die Auslöseposition gedrückt wird.

Die mechanische Vorrichtung kann auch einen Verschieber für den Permanentmagneten aufweisen, der den Permanentmagneten von einer ersten Position für eine elektronisch gesteuerte Auslösung in eine zweite Position für eine Unterspannungsauslösung und umgekehrt bewegen kann. Beispielsweise kann in der ersten Position der Anker vom Permanentmagneten gegen die Kraft der Feder gedrückt werden, und die Spule zum Auslösen so bestromt werden, dass das entstehende Spulenmagnetfeld das Magnetfeld des Permanentmagneten entregt und die Feder den Anker in eine Auslöseposition drücken kann. In der zweiten Position kann der Permanentmagnet soweit vom Anker entfernt sein, dass er keinen Einfluss auf diesen hat und der Anker durch ein entsprechendes Magnetfeld der Spule gegen die Feder gedrückt wird, so dass bei einem Abfallen der Spulenspannung die Feder den Anker in die Auslöseposition drücken kann.

Die mechanische Vorrichtung kann außerdem eine Spanneinheit zum Halten des Ankers in einer ersten Spannposition für eine elektronisch gesteuerte Auslösung oder in eine zweite Spannposition für eine Unterspannungsauslösung aufweisen.

Weiterhin kann die mechanische Vorrichtung eine Federeinstelleinheit zum Einstellen der Feder für eine elektronisch gesteuerte Auslösung oder für eine Unterspannungsauslösung aufweisen.

Die elektronischen Auslösesteuerung kann in einem separaten Modul untergebracht sein, das an den elektronisch steuerbaren Auslöser angeschlossen werden kann.

Eine weitere Ausführungsform der Erfindung betrifft ein Schaltgerät, insbesondere einen Leistungsschalter, mit mehreren Schaltkontakten, einem Schaltantrieb zum Öffnen und Schließen der Schaltkontakte, und einer Auslösevorrichtung nach der Erfindung und wie hierin beschrieben, welche mit dem Schaltantrieb mechanisch derart gekoppelt ist, dass im Auslösefall die Schaltkontakte geöffnet werden können.

Weitere Vorteile und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen, in der Zusammenfassung und in den Zeichnungen werden die in der hinten angeführten Liste der Bezugszeichen verwendeten Begriffe und zugeordneten Bezugszeichen verwendet.

Die Zeichnungen zeigen in
Fig. 1 ein Schaltungsdiagramm eines Ausführungsbeispiels einer Auslösevorrichtung für ein Schaltgerät gemäß der Erfindung; und
Fig. 2 eine Explosionsdarstellung eines Ausführungsbeispiels eines Magnetauslösers gemäß der Erfindung.

In der folgenden Beschreibung können gleiche, funktional gleiche und funktional zusammenhängende Elemente mit den gleichen Bezugszeichen versehen sein. Absolute Werte sind im Folgenden nur beispielhaft angegeben und sind nicht als die Erfindung einschränkend zu verstehen.

Fig. 1 zeigt das Schaltbild einer erfindungsgemäßen Auslösevorrichtung mit einem E-Auslöser 10 und einem Mikrokontroller 14 zur Ansteuerung des E-Auslösers 10 über einen npn-Transistor 32, dessen Laststrecke zwischen eine Versorgungsspannung 34 und einem Versorgungsspannungsanschluss des E-Auslösers 10 geschaltet ist. Mikrokontroller 14 und E-Auslöser 10 sind ferner mit einem Bezugspotential 36 verbunden.

Der Mikrokontroller 14 ist durch eine Firmware zum Ansteuern des E-Auslösers 10 konfiguriert. Prinzipiell steuert der Mikrokontroller 14 über den Transistor 32 den E-Auslöser 10 so an, dass dieser bei einem entsprechend der E-Auslösefunktion definierten Zustand auslöst. Weitere Auslösefunktionen können über einen A-Auslöser-Eingang 38 und einen U-Auslöser-Eingang 40 am Mikrokontroller 14 eingestellt werden. Der Mikrokontroller 14 implementiert eine elektronische Auslösesteuerung für den E-Auslöser, mit welcher der E-Auslöser auch als U- oder A-Auslöser betrieben werden kann. Die elektronische Auslösesteuerung 14 kann in einem gesonderten Modul untergebracht sein, das an Schaltgeräte angekoppelt werden kann, die einen E-Auslöser aufweisen, der für eine Ansteuerung durch die elektronische Auslösesteuerung 14 geeignet ist.

Der E-Auslöser 10 weist einen Magnetauslöser auf, wie beispielsweise den in Fig. 2 dargestellten Magnetauslöser 12, dessen Aufbau und E-Auslöser-Funktion im Folgenden im Detail beschrieben wird: ein Anker 16 des Magnetauslösers 12 wird gegen eine Feder 20 auf eine Halterung 24 gedrückt, hinter der ein Permanentmagnet 18 angeordnet ist, durch dessen Magnetfeld die Feder 20 unter mechanischer Spannung und der Anker 16 in einer Einrastposition gehalten wird. Um die in der gespannten Feder 20 gespeicherte Energie freizugeben, kann das Magnetfeld des Permanentmagneten 18 durch eine elektrische Spule 22 entregt werden, um es über einen Luftspalt auf das Gehäuse 30 und die Halterung 24 umzulenken. Durch das derart abgeschwächte Magnetfeld des Permanentmagneten 18, das den Anker 16 zur Halterung 24 hin zieht, wird die auf den Anker 16 wirkende Kraft der Feder 20 stärker und kann diesen von der Halterung 24 wegdrücken, so dass ein Ende des Ankers 16 aus dem Gehäuse 30 herausgedrückt wird und eine Auslösung bewirken kann. Die Entregung des Magnetfelds des Permanentmagneten 18 wird elektronisch vom Mikrokontroller 14 gesteuert, der die Spule 22 für eine elektronisch gesteuerte Auslösung durch Ansteuern des Transistors 32 entsprechend bestromt.

Erfindungsgemäß kann die Auslösefunktion des E-Auslösers 10 von der vorstehend beschriebenen E-Auslöser-Funktion über eine (nicht dargestellte) Verstelleinheit auf eine U-Auslöser-Funktion eingestellt werden. In der U-Auslöser-Funktion wird der E-Auslöser 10 so umgestellt bzw. verstellt, dass der Anker 16 nur bei mit umgekehrter Stromflussrichtung gegenüber der E-Auslöser-Funktion erregter Spule 22 angezogen bleibt. Beispielsweise kann der Mikrokontroller 14 bei einem an seinem U-Auslöser-Eingang 40 anliegenden entsprechenden Einstellsignal die Bestromung der Spule 22 im Unterschied zur E-Auslöser-Funktion umpolen, so dass der Anker durch das von der Spule 22 erzeugte Magnetfeld, das nun die entgegengesetzte Richtung zu dem bei der E-Auslöser-Funktion erzeugten Magnetfeld besitzt, gegen den Druck der Feder 20 auf die Halterung 24 gedrückt wird und durch dieses Magnetfeld in der Einrastposition gehalten wird. Gleichzeitig wird sichergestellt, dass das Magnetfeld des Permanentmagneten 18 zu schwach ist, um den Anker 16 in dieser Position zu halten, beispielsweise durch Wegschwenken des Permanentmagneten 18 von der Einrastposition des Ankers 16. Die Energie zum Versorgen der Spule 22 kann durch eine zusätzliche Leitung, ein integriertes Modul oder von einem Schaltgerät bereitgestellt werden.

Zur Verwendung als A-Auslöser wird die Auslösefunktion des E-Auslösers 10 auf die E-Auslöser-Funktion eingestellt. Eine Auslösung wird über ein entsprechendes Signal am A-Auslöser-Eingang 38 eingestellt, beispielsweise durch ein Fernauslösesignal, durch das der Mikrokontroller 14 den E-Auslöser 10 derart ansteuert, dass dieser eine unmittelbare Auslösung durch den Magnetauslöser 12 initiiert. Der Mikrokontroller 14 kann hierbei entweder selbstversorgend oder durch das Signal am A-Auslöser-Eingang 38 betrieben werden.

Generell kann die Verstellung des E-Auslösers 10 durch eine mechanische, elektronische oder pneumatische Lösung erfolgen, oder durch Beeinflussung der Federkraft der Feder 20, des Permanentmagneten 18 oder auch durch unterschiedliche Spannpositionen. Im Folgenden werden nun einige Implementierungen der Verstelleinheit erläutert. Die Erläuterungen sind hierbei nicht auf die in Fig. 2 gezeigte Ausführung eines Magnetauslösers beschränkt, sondern können auch zur Implementierung mit einem anderen Aufbau eines Magnetauslösers vorgesehen sein. Wesentliche Elemente des Magnetauslösers wie Anker und Spule sind jedoch für eine Implementierung mit den erläuterten Verstelleinheiten erforderlich.

Die Verstelleinheit kann eine (nicht dargestellte) mechanische Vorrichtung aufweisen, welche die aus Anker 16, Feder 20, Permanentmagnet 18 und elektrischer Spule 22 bestehende Auslösekette auf die E-Auslöser oder die U-Auslöser-Funktion einstellen kann. Beispielsweise kann die mechanische Vorrichtung einen (nicht dargestellten) Schieber aufweisen, der den Permanentmagneten 18 von einer ersten Position für die E-Auslöser-Funktion soweit vom Anker 16 in eine zweite Position für die U-Auslöser-Funktion wegbewegen kann, dass das Magnetfeld des Permanentmagneten 18 zu schwach ist, um den Anker 16 in die Einrastposition zu bewegen und darin zu halten. Die mechanische Vorrichtung kann auch eine (nicht dargestellte) Spanneinheit aufweisen, welche den Anker 16 in einer ersten Spannposition für eine E-Auslöser-Funktion oder in einer zweiten Spannposition für eine U-Auslöser-Funktion hält. Der Anker 16 kann beispielsweise manuell in die erste oder zweite Spannposition gebracht werden. In der ersten Spannposition kann der Anker 16 vom Permanentmagneten 18 gehalten werden. In der zweiten Spannposition kann der Anker 16 dagegen vom Magnetfeld der Spule 22 gehalten werden. Schließlich kann die mechanische Vorrichtung auch eine (nicht dargestellte) Federeinstelleinheit zum Einstellen der Feder für eine elektronisch gesteuerte Auslösung oder für eine Unterspannungsauslösung aufweisen. Beispielsweise kann durch die Federeinstelleinheit die Federkraft umgestellt werden, so dass bei einer eingestellten U-Auslöser-Funktion die Federkraft derart groß ist, dass die Anzugskraft des Permanentmagneten 18 zu gering ist, um den Anker 16 zu halten und die Spule 22 zusätzlich entsprechend bestromt werden muss, um den Anker 16 zu halten. Bei einer eingestellten E-Auslöser-Funktion ist dagegen die Federkraft so gewählt und eingestellt, dass die Anzugkraft des Permanentmagneten 18 ausreicht, um den Anker 16 zu halten, und zum Auslösen die Spule 22 wie oben beschrieben entsprechend bestromt werden muss, um durch das so erzeugte Magnetfeld das Magnetfeld des Permanentmagneten 18 zu entregen und zu ermöglichen, dass die Federkraft ausreicht, den Anker 16 in die Auslöseposition zu drücken.

Die Verstelleinheit kann auch einen (nicht dargestellten) elektronischen Versteller aufweisen, der beispielsweise direkt im Mikrokontroller 14 implementiert sein kann und die Bestromung der Spule 22 abhängig von der eingestellten Auslösefunktion steuert. Insbesondere kann der elektronische Versteller die Spule 22 so bestromen, dass das von ihr erzeugte Magnetfeld derart stark ist, dass es den Anker 16 in einer Position für eine U-Auslöser-Funktion hält. Bei einer Unterspannung kann der elektronische Versteller dann die Spule 22 so bestromen, dass sich die Ausrichtung des Magnetfeldes ändert und der Anker 16 vom geänderten Magnetfeld in eine Auslöseposition gebracht wird. Hierbei kann die Positionierung des Ankers 16 von weiteren mechanischen Elementen unterstützt werden wie einer Feder.

### Bezugszeichen

- 10: E-Auslöser
- 12: Magnetauslöser
- 14: Mikrokontroller
- 16: Anker
- 18: Permanentmagnet
- 20: Feder
- 22: elektrische Spule
- 24: Halterung und Nebenschluss
- 26: Bodenplatte
- 28: Ausgleichsring
- 30: Gehäuse und Nebenschluss
- 32: npn-Transistor
- 34: Versorgungsspannung
- 36: Bezugspotential
- 38: A-Auslöser-Eingang
- 40: U-Auslöser-Eingang

## Patentansprüche

1. Auslösevorrichtung für ein Schaltgerät mit einem elektronisch steuerbaren Auslöser (10), der einen Magnetauslöser (12) mit einstellbarer Auslösefunktion aufweist, und einer elektronischen Auslösesteuerung (14), die den elektronisch steuerbaren Auslöser abhängig von einer eingestellten Auslösefunktion ansteuert, wobei der Magnetauslöser (12) mit einstellbarer Auslösefunktion einen Anker (16), einen Permanentmagneten (18), eine Feder (20), eine elektrische Spule (22) und eine Verstelleinheit aufweist, durch welche die Auslösefunktion eingestellt werden kann, wobei die Verstelleinheit eine mechanische Vorrichtung aufweist, mit welcher die aus Anker, Feder, Permanentmagnet und elektrischer Spule bestehende Auslösekette derart eingestellt werden kann, dass entweder der Anker (16) auf den Permanentmagneten (18) in eine Einrastposition gedrückt wird und durch Bestromen der elektrischen Spule (22) das Magnetfeld des Permanentmagneten entregt wird, so dass der Anker von der Feder (20) in eine Auslöseposition gedrückt werden kann, oder der Anker (16) durch Bestromen der elektrischen Spule in der Einrastposition gehalten wird und bei einem Spannungsabfall der an der elektrischen Spule anliegenden Spannung der Anker von der Feder (20) in die Auslöseposition gedrückt wird, **dadurch gekennzeichnet, dass** die mechanische Vorrichtung eine Spanneinheit zum Halten des Ankers (16) in einer ersten Spannposition für eine elektronisch gesteuerte Auslösung oder in einer zweiten Spannposition für eine Unterspannungsauslösung aufweist.

2. Auslösevorrichtung nach Anspruch 1, **dadurch gekennzeichnet, dass** die mechanische Vorrichtung einen Verschieber für den Permanentmagneten (18) aufweist, der den Permanentmagneten von einer ersten Position für eine elektronisch gesteuerte Auslösung in eine zweite Position für eine Unterspannungsauslösung und umgekehrt bewegen kann.

3. Auslösevorrichtung nach Anspruch 1 oder 2, **dadurch gekennzeichnet, dass** die mechanische Vorrichtung eine Federeinstelleinheit zum Einstellen der Feder (20) für eine elektronisch gesteuerte Auslösung oder für eine Unterspannungsauslösung aufweist.

4. Auslösevorrichtung nach einem der vorhergehenden Ansprüche, **dadurch gekennzeichnet, dass** die elektronischen Auslösesteuerung in einem separaten Modul untergebracht ist, das an den elektronisch steuerbaren Auslöser (10) angeschlossen werden kann.

5. Schaltgerät, insbesondere Leistungsschalter, mit
• mehreren Schaltkontakten,
• einem Schaltantrieb zum Öffnen und Schließen der Schaltkontakte, und
• einer Auslösevorrichtung nach einem der vorhergehenden Ansprüche, welche mit dem Schaltantrieb mechanisch derart gekoppelt ist, dass im Auslösefall die Schaltkontakte geöffnet werden können.

## Claims

1. Trip mechanism for a switching device, comprising an electronically controllable trip (10), which has a magnetic trip (12) with a settable trip function, and an electronic trip control unit (14) which actuates the electronically controllable trip as a function of a set trip function, wherein the magnetic trip (12) with a settable trip function has an armature (16), a permanent magnet (18), a spring (20), an electric coil (22) and an adjusting unit by which the trip function can be set, wherein the adjusting unit has a mechanical device by which the trip chain consisting of armature, spring, permanent magnet and electric coil can be set in such a way that either the armature (16) is pressed onto the permanent magnet (18) in a latching position and the magnetic field of the permanent magnet is de-energized by passing a current though the electric coil (22) so that the armature can be pressed by the spring (20) into a trip position, or the armature (16) is held in the latching position by passing a current through the electric coil and, in the event of a voltage drop of the voltage applied to the electric coil, the armature is pressed by the spring (20) into the trip position, **characterized in that** the mechanical device has a tensioning unit for keeping the armature (16) in a first tensioned position for an electronically controlled trip or in a second tensioned position for an undervoltage trip.

2. Trip mechanism according to claim 1, **characterized in that** the mechanical device has a slide for the permanent magnet (18) which can move the permanent magnet from a first position for an electronically controlled trip into a second position for an undervoltage trip, and vice versa.

3. Trip mechanism according to claim 1 or 2, **characterized in that** the mechanical device has a spring setting unit for setting the spring (20) for an electronically controlled trip or for an undervoltage trip.

4. Trip mechanism according to any one of the preceding claims, **characterized in that** the electronic trip control unit is accommodated in a separate module which can be connected to the electronically controllable trip (10).

5. Switching device, in particular a circuit breaker, comprising
- multiple switch contacts,
- a switch drive for opening and closing the switch contacts, and
- a trip mechanism according to any one of the preceding claims which is mechanically coupled to the switch drive in such a way that, in the event of tripping, the switch contacts can be opened.

## Revendications

1. Dispositif de déclenchement pour un appareil de commutation comprenant un déclencheur (10) à commande électronique, lequel présente un déclencheur magnétique (12) présentant une fonction de déclenchement pouvant être réglée, et une commande de déclenchement (14) électronique, qui pilote le déclencheur à commande électronique selon une fonction de déclenchement réglée, le déclencheur magnétique (12) présentant une fonction de déclenchement pouvant être réglée présentant un induit (16), un aimant permanent (18), un ressort (20), une bobine (22) électrique et une unité d'ajustement, par laquelle la fonction de déclenchement peut être réglée, l'unité d'ajustement présentant un dispositif mécanique, à l'aide duquel la chaîne de déclenchement constituée de l'induit, du ressort, de l'aimant permanent et de la bobine électrique peut être réglée de telle manière que soit l'induit (16) est poussé sur l'aimant permanent (18) dans une position d'enclenchement et que le champ magnétique de l'aimant permanent cesse d'être excité par l'alimentation en courant de la bobine (22) électrique de sorte que l'induit peut être poussé dans une position de déclenchement par le ressort (20) ou que l'induit (16) est maintenu dans la position d'enclenchement par l'alimentation en courant de la bobine électrique et que dans le cas d'une chute de tension de la tension appliquée au niveau de la bobine électrique l'induit est poussé dans la position de déclenchement par le ressort (20), **caractérisé en ce que** le dispositif mécanique présente une unité de serrage servant à maintenir l'induit (16) dans une première position de serrage pour un déclenchement commandé de manière électronique ou dans une deuxième position de serrage pour un déclenchement par manque de tension.

2. Dispositif de déclenchement selon la revendication 1, **caractérisé en ce que** le dispositif mécanique présente un système de coulissement pour l'aimant permanent (18), lequel peut déplacer l'aimant permanent d'une première position pour un déclenchement commandé de manière électronique dans une deuxième position pour un déclenchement par manque de tension et inversement.

3. Dispositif de déclenchement selon la revendication 1 ou 2, **caractérisé en ce que** le dispositif mécanique présente une unité de réglage de ressort servant à régler le ressort (20) pour un déclenchement commandé de manière électronique ou pour un déclenchement par manque de tension.

4. Dispositif de déclenchement selon l'une quelconque des revendications précédentes, **caractérisé en ce que** la commande de déclenchement électronique est abritée dans un module séparé, lequel peut être raccordé au déclencheur (10) à commande électronique.

5. Appareil de commutation, en particulier disjoncteur, comprenant
- plusieurs contacts de commutation,
- un entraînement de commutation servant à ouvrir et à fermer des contacts de commutation, et
- un dispositif de déclenchement selon l'une quelconque des revendications précédentes, qui est couplé de manière mécanique à l'entraînement de commutation de telle manière que dans le cas de déclenchement les contacts de commutation peuvent être ouverts.
